# EUROPÄISCHE PATENTSCHRIFT

(11) **EP 0 307 803 B1**
(45) Veröffentlichungstag und Bekanntmachung des Hinweises auf die Patenterteilung: **11.09.1991**
(21) Anmeldenummer: 88114720.1
(22) Anmeldetag: 09.09.1988
(51) Int. Cl.: F28F 9/00

(54) **Kraftfahrzeugkühler mit Seitenteilen**
Motor car radiator with lateral parts
Radiateur pour moteur à combustion avec des pièces latérales

(30) Priorität: 15.09.1987 ES 8702654
(43) Veröffentlichungstag der Anmeldung: 22.03.1989
(73) Patentinhaber: Behr GmbH & Co., D-70469 Stuttgart (DE)
(72) Erfinder: Garcia, D. Antonio Latorre, Hospitalet de Llobregat/Barcelona (ES)
(74) Vertreter: Heumann, Christian

(56) Entgegenhaltungen:
- EP-A- 0 170 952
- DE-U- 8 629 407
- FR-A- 2 273 253
- GB-A- 2 098 313
- US-A- 3 627 035
- US-A- 4 619 313

## Beschreibung

Die Erfindung bezieht sich auf einen Kraftfahrzeugkühler, bestehend aus Rohren und Rippen, dem sogenannten Kühlernetz, sowie aus einem oberen und einem unteren Wasserkasten und Seitenteilen beiderseits des Kühlernetzes und zwischen den Wasserkästen, wobei die Seitenteile je aus einem etwa U-förmigen Profil aus Metall gebildet sind, und zwar je mit einer ebenen Basis und abgewinkelten Seitenwänden geringer Höhe und wobei die Seitenteile jeweils so an das Kühlemetz angepaßt sind, daß sie die Seitenbereiche des Kühlernetzes in voller Höhe umfassen, und Mittel zur Befestigung an den Wasserkästen sowie Mittel zur Befestigung an verschiedenen Fahrzeugteilen aufweisen.

Ein derartiger Kraftfahrzeugkühler wurde durch das DE-U-8629407.5 bekannt. Dieser Kühler weist Kunststoffwasserkästen und Seitenteile auf, die ihrerseits form- und kraftschlüssig mit den Kunststoffwasserkästen verbunden sind. Eine solche Verbindung der Seitenteile mit den Wasserkästen setzt eine spezielle Anpassung der zu verbindenden Teile voraus und ist daher nicht ohne weiteres universell für verschiedene Kühlertypen verwendbar.

Durch die US-A-4619313 wurde ein Kraftfahrzeugkühler in gelöteter bzw. geschweißter Bauweise bekannt, der für Schienenfahrzeuge bestimmt und in seiner Bauweise dementsprechend schwer und aufwendig ausgebildet ist. So sind die Seitenteile mehrteilig als ineinandergreifende und gegeneinander bewegliche Schienen ausgebildet, die über entsprechende Knotenbleche mit dem Rohrboden verschraubt oder verschweißt sind. Darüber hinaus werden diese seitenteile über zahlreiche Zugstangen an das Bühlemetz gepreßt. Diese konstruktiv und teilemässig aufwendige und daher auch äußerst schwere Bauweise ist für Kraftfahrzeugkühler mit hohen Stückzahlen nicht geeignet.

Der Erfindung liegt die Aufgabe zugrunde, Kühler des gleichen Typs in verschiedene Fahrzeugmodelle der gleichen Kategorie, aber mit unterschiedlichen Konstruktionsmericmalen, die unterschiedliche Methoden des Einbaus in die Fahrgestelle der verschiedenen Modelle erfordern, einzubauen, d.h., es soll eine möglichst universell verwendbare Befestigungsmöglichkeit für derartige Kühler der eingangs genannten Art gefunden werden.

Diese Aufgabe wird dadurch gelöst, daß die die Mittel zur Befestigung der Seitenteile am oberen Wasserkasten einerseits als am Seitenteil angeordnete, abgebogene Laschen und andererseits als Riegelverschluß ausgebildetsind, der am Seitenteil angeordnet ist, dessen Riegel in den Wasserkasten bzw. dessen Robrboden eingreift und durch Arretiermittel, vorzugsweise Vemietung fixierbar ist, daß die Mittel zur Befestigung des Seitenteils am unteren Wasserkasten als ein abgebogenes Endstück am Seitenteil ausgebildet sind, welches durch Kippen in den unteren Wasserkasten bzw. dessen Rohrboden eingefügt ist und daß die Seitenteile Mittel zur Befestigung am Kühlemetz aufweisen.

Hieraus ergibt sich der Vorteil, daß man eine geringere Anzahl von Küblerarten benötigt, von der jede dazu geeignet ist, in mehrere verschiedene Fahrzeugtypen eingebaut zu werden, seien es Personen-oder Nutzfahrzeuge oder andere. Der Riegel des Riegelverschlusses greift somit in den nach innen vorspringenden Teil des Rohrbodens des oberen Wasserkasten ein, während die Laschen an der Außenseite des Rohrbodens anliegen - somit liegt das obere Ende des Seitenteils an zwei Seiten des Rohrbodens an und gewährleistet eine feste und spielfreie Verbindung zwischen beiden Teilen. Der Rohrboden des unteren Wasserkastens weist ebenfalls aufgrund einer umlaufenden Nut bzw. Rinne einen nach innen vorspringenden Teil auf, an dessen Innenseite das Endstück des Seitenteils fest anliegt.

In weiterer Ausgestaltung der Erfindung (gemäß Anspruch 2) sind die Mittel zur Befestigung am Kühlemetz als Lappen bzw. Klauen ausgebildet, die in die Seitenflächen des Netzes eingreifen und die aus der Innenseite der Basis des Seitenteils, vorzugsweise durch Stanzen, berausgedrückt sind. Das Seitenteil wird somit ohne weitere Hilfsmittel, d.h. außer den genannten Klauen bzw. Lappen mit dem Rippenblock verkrallt, d.h. formschlüssig verbunden.

Schließlich sieht eine weitere Ausgestaltung der Erfindung (gemäß Anspruch 3) vor, daß die Mittel zur Befestigung von vielen verschiedenen Fahrzeugteilen bzw. Fahrzeugzubehör als Öffnungen in der ebenen Basis des Seitenteils ausgebildet sind. Damit ergibt sich eine Vielzahl von Befestigungspunkten für die bezüglich ihrer Befestigung verschieden ausgebildeten Fahrzeugteile.

Ein Ausführungsbeispiel der Erfindung ist in der Zeichnung dargestellt und wird im folgenden näher beschrieben: Es zeigen
Fig. das erfindungsgemäße Seitenteil als Seitenansicht,
Fig. 2 das erfindungsgemäße Seitenteil als Vorderansicht,
Fig. 3 den vollständigen Fahrzeugkühler mit Seitenteil in Vorderansicht,
Fig. 4 den Fahrzeugkühler in Seitenansicht,
Fig. 5 eine Einzelheit des Fahrzeugkühlers, die den oberen linken Teil des Kühlers und die Befestigung des Seitenteils am oberen Wasserkasten zeigt,
Fig. 6 eine Einzelheit des Fahrzeugkühlers, die den unteren linken Teil des Fahrzeugkühlers und die Befestigung des Seitenteils am unteren Wasserkasten zeigt, und
Fig. 7 den oberen Teil des Seitenteils mit Riegelverschluß und Laschen.

Der erfindungsgemäße Kühler besteht einerseits aus einem sogenannten Kühlemetz 2, welches aus Rohren und Lamellen bzw. Rippen gebildet ist, wobei die Rohre in einen Rohrboden 3' eines oberen Wasserkastens 3 und in einen Rohrboden 4' eines unteren Wasserkastens 4 münden und in diesen dicht befestigt sind. Beiderseits des Kühlemetzes 2 und zwischen den Wasserkästen 3 und 4 sind Seitenteile 1 angeordnet.

Diese Seitenteile 1 sind aus einem etwa U-förmigen Metallprofil mit einer ebenen Basis 5 und Seitenwänden 6 geringerer Höhe hergestellt. Wie aus den Fig. 1 und 2 hervorgeht, ist das Seitenteil 1 mit Mitteln zur Befestigung und Fixierung am Kühler versehen. Bei diesen Mitteln handelt es sich im oberen Teil um einen in Bügeln 8 geführten Riegel 7 und um gebogene Endstücke in Form von Laschen 9. Diese Laschen 9 liegen außen am Rohrboden 3' des Wasserkastens 3 an, und der Riegel 7 wird in eine Nut bzw. Ausnehmung im Rohrboden 3' geschoben. Beim unteren Teil des Seitenteiles 1 bestehen die Mittel zur Befestigung aus einem abgewinkelten und abgebogenen Endabschnitt 10, der in den Rohrboden 4' bzw. in eine entsprechende Ausnehmung eingefügt wird. Die Fig. 3 und 4 zeigen die Anordnung der Seitenteile 1 zu beiden Seiten des Kühlernetzes 2. An dem oberen und dem unteren Wasserkasten 3 und 4 sind jeweils Stützzapfen 11 angeordnet, am oberen Wasserkasten 3 ist eine Öffnung 12 für den Einlaß der Kühlflüssigkeit und am unteren Wasserkasten 4 ist eine Öffnung 13 für den Auslaß der Kühlflüssigkeit in den Kühlmittelkreislauf des Motors vorgesehen.

Die Basis 5 des Seitenteils 1 weist einerseits Ausstanzungen 14 auf, aus denen Klauen bzw. Lappen 15 herausgebogen sind, die in das Netz 2 des Kühlers eingreifen und somit die Befestigung des Seitenteils 1 am Netz 2 verbessern. Andererseits sind verschiedene Öffnungen 16 zur Anbringung von verschiedenen Stütz- oder Befestigungselementen für die verschiedenen Fahrzeugteile vorgesehen, wobei diese Öffnungen 16 so verteilt sind, daß den Anforderungen der verschiedenen Fahrzeugtypen entsprochen werden kann.

Die Seitenteile 1 werden wie folgt am Fahrzeugkühler angebracht: Ein Seitenteil 1 wird an die entsprechende Seitenfläche des Kühlers angelegt, und sein unteres Ende wird so am Rohrboden 4' des unteren Wasserkastens 4 angesetzt, daß der abgebogene und abgewinkelte Endabschnitt 10 zur Fixierung in die Ausnehmung des Rohrbodens 4'(entsprechend Fig. 6) eingekippt ist. Anschließend wird das Seitenteil so an den Kühler angebaut, daß die Laschen 9 am Rohrboden 3' des oberen Wasserkastens 3 zur Anlage kommen, wonach der Riegel 7 nach oben in die Ausnehmung des Rohrbodens 3' geschoben wird, damit er das Seitenteil gegenüber dem Rohrboden 3' bzw. dem oberen Wasserkasten 3 verriegelt bzw. fixiert. Der Riegel 7 kann dann durch Nieten 17 oder auch durch andere Maßnahmen, z.B. Verstemmen, gegenüber dem Seitenteil 1 fixiert werden. Für diesen Zweck der Vernietung sind im Riegel 7 und in der Basis 5 des Seitenteils 1 Öffnungen 18 vorgesehen. In der letzten Phase des Zusammenbaus werden die Klauen 15 in die Seitenflächen des Kühlernetzes 2, d.h. in die Rippen hineingedrückt, so daß eine Verkrallung und gleichzeitige Fixierung zwischen Seitenteil 1 und Kühlernetz 2 hergestellt wird.

Wenn die beiden Seitenteile 1 dermaßen am Kühler angebracht worden sind, kann der Kühler fest in das entsprechende Fahrzeug eingebaut werden. Dabei werden bei jedem Fahrzeugmodell die entsprechenden (passenden) Öffnungen 16 verwendet, um die jeweils geeigneten Stützelemente zur Halterung von Leitungen und Zubehörteilen anzubringen.

## Patentansprüche

1. Kraftfahrzeugkühler, bestehend aus Rohren und Rippen, dem sogenannten Kühlernetz (2), sowie aus einem oberen und einem unteren Wasserkasten (3, 4) und Seitenteilen (1) beiderseits des Kühlernetzes (2) und zwischen den Wasserkästen (3, 4), wobei die Seitenteile (1)je aus einem etwa U-förmigen Profil aus Metall gebildet sind, und zwar je mit einer ebenen Basis (5) und abgewinkelten Seitenwänden (6) geringer Höhe und wobei die Seitenteile (1) jeweils so an das Kühlernetz (2) angepaßt sind, daß sie die Seitenbereiche des Kühlemetzes (2) in voller Höhe umfassen, und Mittel zur Befestigung an den Wasserkästen (3, 4) sowie Mittel zur Befestigung an verschiedenen Fahrzeugteilen aufweisen, dadurch gekennzeichnet, daß
-die Mittel zur Befestigung der Seitenteile (1) am oberen Wasserkasten (3) einerseits als am Seitenteil (1) angeordnete, abgebogene Laschen (9) und andererseits als Riegelverschluß (7, 8) ausgebildet sind, der am Seitenteil (1) angeordnet ist, dessen Riegel (7) in den Wasserkasten (3) bzw. dessen Rohrboden (3') eingreift und durch Arretiermittel, vorzugsweise Vemietung (17) fixierbar ist, daß
- die Mittel zur Befestigung des Seitenteils (1) am unteren Wasserkasten (4) als ein abgebogenes Endstück (10) am Seitenteil (1) ausgebildet sind, welches durch Kippen in den unteren Wasserkasten (4) bzw. dessen Rohrboden (4') eingefügt ist und daß
- die Seitenteile (1) Mittel zur Befestigung am Kühlernetz (2) aufweisen.

2. Kraftfahrzeugkühler nach Anspruch 1, dadurch gekennzeichnet, daß
- die Mittel zur Befestigung am Kühlemetz (2) als Klauen bzw. Lappen ausgebildet sind, die in die Seitenflächen des Netzes (2) eingreifen und die aus der Innenseite der Basis (5), vorzugsweise durch Stanzen, herausgedrückt sind.

3. Kraftfahrzeugkühler nach Anspruch 1 oder 2, dadurch gekennzeichnet, daß
- die Mittel zur Befestigung von verschiedenen Fahrzeugteilen als Öffnungen (16) in der Basis (5) ausgebildet sind.

## Claims

1. Motor vehicle radiator consisting of tubes and fins, the so-called radiator matrix (2), and also of an upper header tank and a bottom header tank (3, 4) and side components (1) on both sides of the radiator matrix (2) and between the header tanks (3, 4), the side components (1) each comprising an approximately U-shaped metal section, that is each having a flat base (5) and angled side walls (6) low in height, and the side elements (1) each being adapted to fit the radiator matrix (2) in such a manner that they enclose the full height of the lateral sections of the radiator matrix (2), and having means for attachment to the header tanks (3, 4) and means for attachment to various vehicle components, characterised in that the means for the attachment of the side components (1) to the upper header tank (3) are, on the one hand, designed in the form of bent tongues (9) arranged on the side component (1) and, on the other hand, in the form of a locking bar fastening (7, 8) arranged on the side component (1), the locking bar (7) of which fastening engages in the header tank (3) or in the tube plate (3') thereof and can be secured by fixing means, preferably riveting (17), that the means for the attachment of the side component (1) to the bottom header tank (4) are designed in the form of a bent end piece (10) on the side component (1) which is fitted into the bottom header tank (4) or into the tube plate (4') thereof, and that the side components (1) are provided with means for attachment to the radiator matrix (2).

2. Motor vehicle radiator according to Claim 1, characterised in that the means for attachment to the radiator matrix (2) are designed in the form of claws or tabs which engage in the lateral faces of the matrix (2) and which are pressed out of the inner side of the base (5), preferably by punching.

3. Motor vehicle radiator according to Claim 1 or 2, characterised in that the means for securing different vehicle components are designed in the form of openings (16) in the base (5).

## Revendications

1. Radiateur de véhicule automobile, constitué de tubes et de nervures, ce qu'on appelle le faisceau de radiateur (2), ainsi que d'un réservoir d'eau supérieur et un réservoir d'eau inférieur (3, 4), et de pièces latérales (1) de part et d'autre du faisceau de radiateur (2) et entre les réservoirs d'eau (3, 4), les pièces latérales (1) étant chacune constituées d'un profilé métallique approximativement en forme de U, avec une base plane (5) et des parois latérales coudées (6) de faible hauteur, et les pièces latérales (1) étant respectivement adaptées au faisceau de radiateur (2) de telle sorte qu'elles entourent sur toute leur hauteur les régions latérales du faisceau de radiateur (2), et elles présentent des moyens pour les fixer aux réservoirs d'eau (3, 4) et des moyens pour les fixer à différents éléments du véhicule, caractérisé en ce que les moyens pour fixer les pièces latérales (1) au réservoir d'eau supérieur (3) sont réalisés d'une part sous la forme de pattes recourbées (9) disposées sur la pièce latérale (1) et d'autre part sous la forme d'une fermeture de verrouillage (7, 8), qui est disposée sur la pièce latérale (1), dont le verrou (7) s'engage dans le réservoir d'eau (3) ou encore dans son fond tubulaire (3'), et qui peut être bloquée en position par un moyen d'arrêt, de préférence un rivetage (17), en ce que les moyens pour fixer la pièce latérale (1) au réservoir d'eau inférieur (4) sont réalisés sous la forme d'une partie termimale recourbée (10) de la pièce latérale (1), qui est insérée par basculement dans le réservoir d'eau inférieur (4) ou encore dans son fond tubulaire (4'), et en ce que les pièces latérales (1) présentent des moyens pour les fixer au faisceau de radiateur (2).

2. Radiateur de véhicule automobile selon la revendication 1, caractérisé en ce que les moyens pour la fixation au faisceau de radiateur (2) sont réalisés sous forme de griffes ou encore de pattes, qui s'engagent dans les faces latérales du faisceau (2) et qui sont exprimées à partir du côté intérieur de la base (5), de préférence par poinçonnage.

3. Radiateur de véhicule automobile selon la revendication 1 ou 2, caractérisé en ce que les moyens pour la fixation de différents éléments du véhicule sont réalisés sous la forme d'ouvertures (16) dans la base (5).
